# EUROPÄISCHE PATENTSCHRIFT

(11) **EP 1 369 215 B1**
(45) Veröffentlichungstag und Bekanntmachung des Hinweises auf die Patenterteilung: **20.12.2006**
(21) Anmeldenummer: 03010722.1
(22) Anmeldetag: 14.05.2003
(51) Int. Cl.: B28B 13/04, B28B 11/12

(54) **Anlage zur Herstellung von Gipskarton-Lochplatten sowie Verfahren zur Herstellung von Gipskarton-Lochplatten und deren Verlegung**
Plant for manufacturing perforated plaster boards and method for manufacturing perforated plaster boards and laying such boards
Installation pour la fabrication de plaques de plâtre perforées et procédé de fabrication de plaques de plâtre perforées et leur mise en place

(30) Priorität: 06.06.2002 DE 10225159
(43) Veröffentlichungstag der Anmeldung: 10.12.2003
(62) Teilanmeldung aus: 06009709.4
(73) Patentinhaber: Vogl, Erich R., D-91448 Emskirchen (DE)
(72) Erfinder: Vogl, Erich R., D-91448 Emskirchen (DE)
(74) Vertreter: Schneck, Herbert

(56) Entgegenhaltungen:
- DE-A1- 19 820 666
- GB-A- 830 337
- US-A- 2 315 256
- US-A- 4 056 904
- US-A- 5 347 898

## Beschreibung

Die Erfindung richtet sich auf eine Anlage zur Herstellung von Gipskarton-Lochplatten. Eine solche Anlage ist, gemäß dem Oberbegriff des Anspruchs 1, aus US-A-5 347 898 bekannt.

Herkömmlicherweise werden Gipskarton-Lochplatten ausgehend von einem Platten-Rohling so hergestellt, dass das Beschneiden der Längs- und Querseiten einerseits und das Stanzen zur Herstellung der Lochung andererseits in zeitlich und räumlich getrennten Arbeitsvorgängen erfolgt. Deshalb ergibt sich eine vergleichsweise große Toleranz betreffend die Außenabmessungen und die Position der Lochung relativ zu den Außenkanten.

Dementsprechend werden derartige Lochplatten herkömmlicherweise so verlegt, dass zwei benachbarte Platten längs ihrer Randbereiche so gegen einen Träger, z. B. ein Metallprofil oder eine Holzleiste, verschraubt werden, dass die einander benachbarten Kanten der Platten einen definierten Abstand aufweisen. Die so erzeugte Fuge wird entweder mit einer Gipsspachtelmasse oder mit Baukleber ausgefüllt. Dies erfordert einen gesonderten Arbeitsgang, der von einem handwerklich entsprechend qualifizierten Arbeiter ausgeführt werden muss.

Hiervon ausgehend liegt der Erfindung die Aufgabe zugrunde, Gipskarton-Lochplatten zu schaffen, die sich durch eine hohe Maßgenauigkeit auszeichnen und entsprechend leicht verlegt werden können, wobei eine so hergestellte Wand oder Decke ein besonders ansprechendes äußeres Erscheinungsbild aufweisen soll.

Diese Aufgabe wird erfindungsgemäß gelöst durch eine Anlage gemäß dem Anspruch 1, die sich auszeichnet durch eine erste Greif- und Transport-Einrichtung umfassend Greifer zum Erfassen einer ungestanzten Gipskarton-Platte an einer ersten Seite, zum Einführen der Gipskarton-Platte in die Stanz-Einrichtung und zum Halten der Gipskarton-Platte während des Stanz-Vorganges, eine zweite Greif- und Transport-Einrichtung umfassend Greifer zum Erfassen einer in der Stanz-Station gestanzten Gipskarton-Platte an einer der ersten Seite der Platte gegenüberliegenden zweiten Seite, wobei die erste Greif-Einrichtung erst gelöst wird, wenn die zweite Greif-Einrichtung die jeweilige Gipskarton-Platte erfasst hat, und wobei die zweite Greif- und Transport-Einrichtung die jeweilige Gipsplatte in eine erste Transport-Richtung durch eine erste Schneid-Station führt, in welcher zwei sich gegenüberliegende Seiten der Gipskarton-Platte beschnitten werden, eine dritte Greifund Transport-Einrichtung zum Erfassen der Gipskarton-Platte nach der ersten Schneid-Station an einer Seite der Platte, die gegenüber der Seite, an der die zweite Greif- und Transport-Einrichtung angreift, um 90° versetzt ist, wobei die zweite Greif- und Transport-Einrichtung erst gelöst wird, wenn die dritte Greif- und Transport-Einrichtung die Gipskarton-Platte erfasst hat, und wobei die dritte Greif- und Transport-Einrichtung die Gipskarton-Platte dann in einer zur ersten Transport-Richtung senkrechten zweiten Transport-Richtung durch eine zweite Schneid-Station bewegt und dabei die zu den in der ersten Schneid-Station beschnittenen Seitenkanten senkrecht verlaufenden zweiten Seitenkanten beschnitten werden.

Wesentlich an der erfindungsgemäßen Anlage ist also, dass eine Platte ausgehend von der Abnahme von einem Roh-Platten-Vorrat bis hin zur Ablage der fertiggestellten Platte stets von Greif-Einrichtungen erfasst ist und dementsprechend keinerlei Spiel hat und auch bei der Übergabe von einer Greif-Einrichtung zur nächsten stets mindestens eine Greif-Einrichtung an der Platte in Eingriff ist. Hierdurch werden Toleranzen beim Schneiden der Längsseiten und Querseiten ebenso wie hinsichtlich der Positionierung der Lochung relativ zu den Außenkanten vermieden.

Die erfindungsgemäß vorgesehenen Greifer können mechanisch, pneumatisch oder hydraulisch angetrieben sein. Sofern hier von einer Schneid-Station bzw. vom Beschneiden der Platte die Rede ist, ist dies so zu verstehen, dass das Beschneiden durch Sägen oder aber auch durch Fräsen oder Schleifen erfolgen kann, wobei in jedem Fall Außenkanten mit hoher Maßhaltigkeit angestrebt und erreicht werden.

Aus US-A-2 315 256 ist ein Verfahren zur Herstellung von Gipskarton-Lochplatten, gemäß dem Oberbegriff des Anspruchs 2, bekannt.

Erfindungsgemäß werden die Gipskarton-Lochplatten durch ein Verfahren, laut Anspruch 2, hergestellt.

Nachfolgend wird die Erfindung anhand eines bevorzugten Ausführungsbeispiels in Verbindung mit der Zeichnung näher beschrieben. Dabei zeigen:
- Fig. 1: eine schematische Draufsicht auf eine erfindungsgemäße Anlage und
- Fig. 2: eine schematische Draufsicht einer Gipskarton-Platte und der daran angreifenden Greifer.

Eine in der Zeichnung dargestellte erfindungsgemäße Anlage zur Herstellung von Gipskarton-Lochplatten umfasst einen Vorratsstapel 1 für Roh-Gipskarton-Lochplatten, von welchem mittels einer Transport-Einrichtung 2 jeweils eine Platte abgenommen, zunächst in Richtung des Pfeils 3 und dann in Richtung des Pfeils 4 transportiert und auf einer ZufuhrEinrichtung 5 abgelegt wird.

Dort wird die vereinzelte Roh-Gipskarton-Lochplatte von einer ersten Greif- und Transport-Einrichtung im Bereich ihrer in der Zeichnung rechten Querseite von zwei Greifern erfasst. Danach wird die so erfasste und positionierte Platte in Richtung des Pfeils 7 transportiert und in einer Stanz-Einrichtung 6 so positioniert, dass entsprechend einem vorgegebenen freiprogrammierbaren Stanzmuster nun die Stanzwerkzeuge der Stanz-Einrichtung 6 das gewünschte Lochmuster anbringen können, wobei die Greifer der Transport- und Greif-Einrichtung die Querkante nach wie vor erfasst halten.

Nach dem Vornehmen der Stanzung wird die Gipskarton-Platte an ihrer gegenüberliegenden Querseite von einer zweiten Greif- und Transport-Einrichtung mit zwei Greifern erfasst und in Richtung des Pfeils 7 durch eine erste Schneid-Station 8 geführt, bei welcher mittels zweier zueinander paralleler im Abstand voneinander angeordneter Sägen 9 die Längskanten der Gipskarton-Platten beschnitten werden.

Die Platten gelangen dann zu einer Übergabe-Station 10, wo sie von einer dritten Greif- und Transport-Einrichtung im Bereich ihrer in der Zeichnung oberen Längsseite mittels zweier Greifer erfasst werden. Erst wenn diese gegriffen haben, werden die beiden Greifer der zweiten Greif- und Transport-Einrichtung gelöst und die Platte wird nun in Richtung des Pfeils11 senkrecht zur vorhergehenden Transport-Richtung durch eine zweite Schneid-Station 12 mit zwei voneinander beabstandeten Sägen 13 geführt und erst wieder losgelassen, um die Platte einer Ablage- bzw. Prüf-Station zuzuführen und sie schließlich zu lagern oder abzutransportieren.

In Figur 2 ist schematisch veranschaulicht, wie die Greif- und TransportEinrichtungen an einer Gipskarton-Platte 14 angreifen.

Die erste Greif- und Transport-Einrichtung 15 weist Greifer 16 auf, die vor der Stanz-Einrichtung 6 die erste Querseite 17 der Platte 14 erfassen und die Platte 14 in die Stanz-Einrichtung 6 führen. Die erste Greif- und Transport-Einrichtung 15 ist in Figur 2 nur gestrichelt eingezeichnet, um auf diese Weise den Angriffsbereich zu veranschaulichen.

Die zweite Greif- und Transport-Einrichtung 18 erfasst die Platte 14 an der der ersten Querseite 17 gegenüberliegenden zweiten Querseite 19, wenn die Platte 14 aus der Stanz-Einrichtung 6 herausgenommen wird, nachdem die Lochung 20 unter Freilassung eines nicht gelochten Außenrandes 21 eingebracht wurde. Dabei werden die Greif-Einrichtungen 16 der ersten Greif- und Transport-Einrichtung 15 erst gelöst, wenn Greif-Einrichtungen 22 der zweiten Greif- und Transport-Einrichtung 18 in Eingriff gebracht sind.

In Figur 2 konkret dargestellt ist die Situation an der Übergabe-Station 10, wo die zweite Greif- und Transport-Einrichtung 18 mit ihren Greifern 22 noch im Randbereich 21 außerhalb der Lochung 20 in Eingriff ist, nachdem in der ersten Schneid-Station 8 die in der Zeichnung obere Längsseite 23 und die untere Längsseite 24 beschnitten wurden.

Eine dritte Greif- und Transport-Einrichtung 25 mit Greifern 26 greift, während die Greif-Einrichtungen 22 noch in Eingriff sind, am Rand 21 an der Längsseite 23 an. Erst dann werden die Greifer 22 gelöst und die Platte 14 kann nun in Richtung des Pfeils 11 durch die zweite Schneid-Station 12 transportiert werden, wobei die Querseiten 17 und 19 beschnitten werden.

## Patentansprüche

1. Anlage zur Herstellung von Gipskarton-Lochplatten umfassend eine Stanz-Einrichtung (6) zur Herstellung der Lochung und Schneid-Stationen zum Beschneiden der Plattenränder, mit einer ersten Greif- und Transport-Einrichtung (15) umfassend Greifer (16) zum Erfassen einer ungestanzten Gipskarton-Platte (14) an einer ersten Seite (17), zum Einführen der Gipskarton-Platte (14) in die Stanz-Einrichtung (6) und zum Halten der Gipskarton-Platte (14) während des Stanz-Vorganges, **gekennzeichnet durch**
- eine zweite Greif- und Transport-Einrichtung (18) umfassend Greifer (22) zum Erfassen einer in der Stanz-Einrichtung (6) gestanzten Gipskarton-Platte (14) an einer der ersten Seite (17) der Platte gegenüberliegenden zweiten Seite (19), wobei die ersten Greifer (16) erst gelöst werden, wenn die zweiten Greifer (22) die jeweilige Gipskarton-Platte (14) erfasst haben, und wobei die zweite Greif- und Transport-Einrichtung (18) die jeweilige Gipsplatte in eine erste Transport-Richtung **durch** eine erste Schneid-Station (8) führt, in welcher zwei sich gegenüberliegende Seiten (17, 19) der Gipskarton-Platte (14) beschnitten werden,
- eine dritte Greif- und Transport-Einrichtung (25) zum Erfassen der Gipskarton-Platte (14) nach der ersten Schneid-Station (8) an einer Seite (17) der Platte, die gegenüber der Seite (19), an der die zweite Greif- und Transport-Einrichtung (18) angreift, um 90° versetzt ist, wobei die zweiten Greifer (22) erst gelöst werden, wenn die dritte Greif- und Transport-Einrichtung (25) die Gipskarton-Platte (14) erfasst hat, und wobei die dritte Greif- und Transport-Einrichtung (25) die Gipskarton-Platte (14) dann in einer zur ersten Transport-Richtung (7) senkrechten zweiten Transport-Richtung (11) **durch** eine zweite Schneid-Station (12) bewegt und dabei die zu den in der ersten Schneid-Station (8) beschnittenen Seitenkanten senkrecht verlaufenden zweiten Seitenkanten beschnitten werden.

2. Verfahren zur Herstellung von Gipskarton-Lochplatten auf einer Anlage umfassend eine Stanz-Einrichtung zur Herstellung der Lochung und Schneid-Einrichtungen zum Beschneiden der Plattenränder, **dadurch gekennzeichnet, dass**
- mittels einer ersten Greif- und Transport-Einrichtung (15) umfassend Greifer (16) eine ungestanzte Gipskarton-Platte (14) an-einer ersten Seite (17) erfasst, in die Stanz-Einrichtung (6) eingeführt und während des Stanz-Vorganges gehalten wird
- mittels einer zweiten Greif- und Transport-Einrichtung (18) umfassend Greifer (22), die in der Stanz-Einrichtung (6) gestanzte Gipskarton-Platte (14) an einer der ersten Seite (17) der Platte gegenüberliegenden zweiten Seite (19) erfasst wird, wobei die ersten Greifer (16) erst gelöst werden, wenn die zweiten Greifer (22) die jeweilige Gipskarton-Platte (14) erfasst haben, wobei die Platte (14) durch die zweite Greif- und Transport-Einrichtung (18) in eine erste Transport-Richtung durch eine erste Schneid-Einrichtung (8) geführt wird, in welcher zwei sich gegenüberliegende Längsseiten (23, 24) der Gipskarton-Platte (14) beschnitten werden,
- mittels einer dritten Greif- und Transport-Einrichtung (25) die Gipskarton-Platte (14) nach der ersten Schneid-Station (8) an einer Seite der Platte (14), die gegenüber der Seite, an der die zweite Greif- und Transport-Einrichtung (18) angreift, um 90° versetzt ist, von Greifern (26) erfasst wird, wobei die zweiten Greifer (22) erst gelöst werden, wenn die Greifer (26) der dritten Greif- und Transport-Einrichtung-(25) die Gipskarton-Platte (14) erfasst haben, wobei die Platte (14) dann durch die dritte Greif- und Transport-Einrichtung (25) in einer zur ersten Transport-Richtung (7) senkrechten zweiten Transport-Richtung (11) durch eine zweite Schneid-Einrichtung (12) bewegt wird und dabei die zu den in der ersten Schneid-Station (8) beschnittenen Seitenkanten (23, 24) senkrecht verlaufenden zweiten Seitenkanten (17, 19) beschnitten werden.

## Claims

1. An apparatus for the manufacture of perforated plaster boards, comprising a punching device (6) for applying a perforation and cutting stations for cutting the sides of the boards, comprising a first grabbing and conveying equipment (15) with grabs (16) for seizing a non-perforated plaster board (14) by a first side (17), for inserting the plaster board (14) into the punching device (6) and for holding the plaster board (14) during the punching operation, **characterized by**
- a second grabbing and conveying device (18) with grabs (22) for seizing, by a second side (19) opposite the first side (17), a plaster board (14) that has been perforated in the punching device (6), the first grabs (16) being released only after the second grabs (22) have seized the respective plaster board (14), and the second grabbing and conveying equipment (18) leading the respective plaster board in a first conveying direction through a first cutting station (8) where two opposite sides (17, 19) of the plaster board (14) are cut to size;
- a third grabbing and conveying device (25) for seizing the plaster board (14), downstream of the first cutting station (8), by a side (23) that is displaced by 90° as compared to the side (19) seized by the second grabbing and conveying equipment (18), the second grabs (22) being released only after the third grabbing and conveying device (25) has seized the plaster board (14), and the third grabbing and conveying equipment (25) leading the plaster board (14) through a second cutting station (12) in a second conveying direction (11) perpendicular to the first conveying direction (7), with second sides being cut to size that are perpendicular to the sides cut to size in the first cutting station (8).

2. A method of manufacturing perforated plaster boards on an apparatus comprising a punching device for generation of the perforation and cutting stations for cutting the sides of the board to size, **characterized in that**
- by means of a first grabbing and conveying equipment (15) with grabs (16), a non-perforated plaster board (14) is seized by a first side (17), inserted into the punching device (6), and held during the punching operation;
- by means of a second grabbing and conveying device (18) with grabs (22), a plaster board (14) that has been perforated in the punching device (6) is seized by a second side (19) opposite the first side (17), the grabs (16) being released only after the second grabs (22) have seized the respective plaster board (14), and the second grabbing and conveying equipment (18) leading the respective plaster board (14) in a first conveying direction through a first cutting station (8) where two opposite long sides (23, 24) of the plaster board (14) are cut to size;
- by means of a third grabbing and conveying device (25), the plaster board (14) is seized by grabs (26), downstream of the first cutting station (8), by a side of the board (14) that is displaced by 90° as compared to the side seized by the second grabbing and conveying equipment (18), the second grabs (22) being released only after the grabs (26) of the third grabbing and conveying device (25) have seized the plaster board (14), and the third grabbing and conveying equipment (25) leading the plaster board (14) through a second cutting station (12) in a second conveying direction (11) perpendicular to the first conveying direction (7), with second sides (17, 19) being cut to size that are perpendicular to the sides (23, 24) cut to size in the first cutting station (8).

## Revendications

1. Installation pour la fabrication de plaques de plâtre perforées comprenant un dispositif de poinçonnage (6) pour réaliser la perforation et des stations de découpage pour découper les bords des plaques, avec un premier dispositif de préhension et de transport (15) comportant des griffes (16) destinées à saisir une plaque de plâtre non poinçonnée (14) au niveau d'un premier côté (17), à introduire la plaque de plâtre (14) dans le dispositif de poinçonnage (6) et pour tenir la plaque de plâtre (14) pendant le processus de poinçonnage, **caractérisée par**
- un second dispositif de préhension et de transport (18) comprenant des griffes (22) destinées à saisir une plaque de plâtre (14) poinçonnée dans le dispositif de poinçonnage (6) au niveau d'un second côté (19) opposé au premier côté (17) de la plaque, les premières griffes (16) n'étant desserrées qu'une fois que les secondes griffes (22) ont saisi la plaque de plâtre respective (14), et étant précisé que le second dispositif de préhension et de transport (18) guide la plaque de plâtre respective dans un premier sens de transport à travers une première station de découpage (8) dans laquelle les deux côtés opposés (23, 24) de la plaque de plâtre (14) sont découpés,
- un troisième dispositif de préhension et de transport (25) destiné à saisir la plaque de plâtre (14) après la première station de découpage (8) au niveau d'un côté (23) de la plaque qui, par rapport au côté (19) saisi par le second dispositif de préhension et de transport (18), est décalé de 90°, les deux griffes (22) n'étant desserrées qu'une fois que le troisième dispositif de préhension et de transport (25) a saisi la plaque de plâtre (14), et étant précisé que le troisième dispositif de préhension et de transport (25) déplace la plaque de plâtre (14) dans un second sens de transport (11) perpendiculaire au premier sens de transport (7) à travers une seconde station de découpage (12) et les secondes arêtes latérales passant perpendiculairement aux arêtes latérales découpées dans la première station de découpage (8) sont découpées.

2. Procédé de fabrication de plaques de plâtre perforées dans une installation comprenant un dispositif de poinçonnage pour réaliser la perforation et des dispositifs de découpage pour découper les bords des plaques, **caractérisé en ce que**
- au moyen d'un premier dispositif de préhension et de transport (15) comportant des griffes (16), une plaque de plâtre non poinçonnée (14) est saisie au niveau d'un premier côté (17), est introduite dans le dispositif de poinçonnage (6) et tenue pendant le processus de perforation,
- au moyen d'un second dispositif de préhension et de transport (18) comportant des griffes (22), la plaque de plâtre (14) poinçonnée dans le dispositif de poinçonnage (6) est saisie au niveau d'un second côté (19) opposé au premier côté (17) de la plaque, les premières griffes (16) n'étant desserrées qu'une fois que les secondes griffes (22) ont saisi la plaque de plâtre respective (14), sachant que la plaque (14) est guidée par le second dispositif de préhension et de transport (18) dans un premier sens de transport à travers un premier dispositif de découpage (8), dans lequel les deux grands côtés opposés (23, 24) de la plaque de plâtre (14) sont découpés,
- au moyen d'un troisième dispositif de préhension et de transport (25), la plaque de plâtre (14) est saisie par des griffes (26) après la première station de découpage (8) au niveau d'un côté de la plaque (14) lequel par rapport au côté saisi par le second dispositif de préhension et de transport (18) est décalé de 90°, étant précisé que les secondes griffes (22) ne sont desserrées qu'une fois que les griffes (26) du troisième dispositif de préhension et de transport (25) ont saisi la plaque de plâtre (14), la plaque (14) étant alors déplacée par le dispositif de préhension et de transport (25) dans un second sens de transport (11) perpendiculaire au premier sens de transport (7) à travers un second dispositif de découpage (12) et les secondes arêtes latérales (17, 19) passant perpendiculairement aux arêtes latérales (23, 24) découpées dans la première station de découpage (8) sont découpées.
